# FASCICULE DE BREVET EUROPEEN

(11) **EP 0 932 350 B1**
(45) Date de publication et mention de la délivrance du brevet: **18.09.2002**
(21) Numéro de dépôt: 98937602.5
(22) Date de dépôt: 09.07.1998
(51) Int. Cl.: A47B 23/04

(54) **LUTRIN UNIVERSEL**
UNIVERSELLES LESEPULT
MULTIPURPOSE LECTERN

(30) Priorité: 15.07.1997 FR 9708966
(43) Date de publication de la demande: 04.08.1999
(73) Titulaire: Matzdorff, Werner, 75004 Paris (FR)
(72) Inventeur: Matzdorff, Werner, 75004 Paris (FR)
(74) Mandataire: Lhuillier, René
(86) Numéro de dépôt international: FR9801493
(87) Numéro de publication internationale: WO99003374

(56) Documents cités:
- GB-A- 2 185 390
- US-A- 3 198 475

## Description

La présente invention concerne un dispositif élaboré de lutrin pour la lecture, compulsation, exposition de livres de formats et épaisseurs les plus variés assurant un confort optimum à l'utilisateur dans les meilleures conditions pour les ouvrages.
Le lutrin est traditionnellement conçu comme un simple plan continu d'appui avec rebord formant butée, les deux faces de la couverture se trouvant en continuité de part et d'autre du dos, la surépaisseur de celui-ci dû à sa rigidité entraînant un bombement variable de l'ensemble. Le dos du livre qui en est la partie la plus utilisable est excessivement sollicitée. Le dispositif selon l'invention permet de remédier à ces inconvénients.

Dispositif formant lutrin pour présenter des livres ouverts en permettant une optimisation de la position de leur couverture, et du dos de couverture dans des plans variables, assurant une bonne planimétrie des pages exposées, caractérisé en ce qu'il comporte deux plateaux avec rebord frontal pour recevoir la couverture et le dos de couverture du livre , chacun des plateaux avec des étriers de maintien éventuels pivotant sur un axe dorsal, l'espacement entre eux assurant libre jeu au dos du livre, les deux axes étant solidaires d'une traverse orientable, le dispositif étant complèté par des butées de basculement des plateaux et des ressorts assurant leur équilibrage.

Dispositif de lutrin caractérisé en ce que la traverse est faconnée de manière que son profil supérieur limite la rotation des plateaux.

Dispositif en ce que sur la traverse - ou, selon une variante non dessinée, sur les axes dorsaux - sont fixés des ressorts d'équilibrage des plateaux .

Dispositif selon lequel les extrémités de la traverse sont assujettis par un système de réglage et blocage à des piètements, le lutrin pouvant ainsi être orienté de l'horizontale à la quasi verticale.

Dispositif caractérisé par des jambages permettant par une réservation appropriée l'adaptation d'un profilé formant lisse ou console pour fixation sur un support central ou latéral avec système de réglage en altitude par crémaillère ou étrier.

Disposition non dessinée où les étriers de maintien des plateaux peuvent comporter plusieurs positions de fixation des axes dorsaux permettant de varier l'espacement des plateaux. Dispositif en ce qui concerne l'adaptation aux supports d'un système d'éclairage de l'ouvrage disposé sur le lutrin.

Dispositif pour assurer une butée correcte de la tranche du livre sur le rebord des plateaux par des plaquettes mobiles formant également rehausse, maintenues par un retour en cornière au dessus du débord habituel que forme la rive de couverture du livre.

Dispositif caractérisé en ce que la traverse est constituée de deux parties reliées par un dispositif formant coulisse.

Dispositif caractérisé en ce que le ressort d'équilibrage est une lame prenant appui sur les deux axes dorsaux et formé de manière à laisser libre jeu au dos du livre.

Les dessins annexés illustrent l'invention
Planche 1/3
   Figure 1 coupe en travers du principe de base
   Figure 2 coupe en long du principe de base
Planche 2/3
   Figure 3 coupe en travers d'une forme de réalisation de la traverse
   Figure 4 coupe en travers montrant une disposition du ressort
   Figure 5 coupe en long montrant un dispositif de basculement du lutrin
Planche 3/3
   Figure 6 coupe en travers montrant une entaille pour l'emboîtement d'un dispositif de support
   Figure 7 vue frontale de l'ensemble
   Figure 8 coupe d'une cale de butée pour la tranche du papier.

## Revendications

1. Dispositif formant lutrin pour présenter des livres ouverts (o) en permettant une optimisation de la position de leur couverture et du dos de couverture dans des plans variables, assurant une bonne planimétrie des pages exposées, **caractérisé en ce qu'**il comporte deux plateaux (1) avec rebord frontal (2) pour recevoir la couverture et le dos de couverture du livre (o), chacun des plateaux avec des étriers de maintien éventuels (3) pivotant sur un axe dorsal (4) l'espacement entre eux assurant libre jeu au dos du livre, les deux axes étant solidaires d'une traverse (5) orientable, le dispositif étant complèté par des butées de basculement (B) des plateaux (1) et des ressorts (R) assurant leur équilibrage.

2. Dispositif de lutrin selon la revendication 1 **caractérisé en ce que** la traverse (5) est façonnée de manière que son profil supérieur (6) limite la rotation des plateaux.

3. Dispositif selon la revendication précédente **caractérisé en ce que** sur la traverse (5) - ou sur les axes dorsaux - sont fixés des ressorts d'équilibrage (7) des plateaux (1).

4. Dispositif selon les revendications 1 et 2, **caractérisé en ce que** les extrémités de la traverse (5) sont assujettis par un système de réglage et blocage (9) à des piètements (8) le lutrin pouvant ainsi être orienté de l'horizontale à la quasi verticale.

5. Dispositif selon la revendication 4, **caractérisé par** des jambages (8) permettant par une réservation appropriée (10) l'adaptation d'un profilé formant lisse (11) ou console (12) pour fixation sur un support central (13) ou latéral (14)avec système de réglage en altitude par crémaillère (15) ou étrier (16).

6. Dispositif selon la revendication 1, **caractérisé par** des plaquettes mobiles (18) formant également rehausse maintenues par un retour en cornière au dessus du débord habituel que forme la rive de couverture (17) du livre.pour assurer une butée correcte de la tranche du livre (0) sur le rebord (2) des plateaux (1).

7. Dispositif selon la revendication 1 **caractérisé en ce que** la traverse (5) est constituée de deux parties reliées par un dispositif formant coulisse (c)

8. Dispositif selon la revendication 1 **caractérisé en ce que** le ressort d'équilibrage (R) est constitué par une lame prenant appui sur les deux axes dorsaux (4) et formé de manière à laisser libre jeu au dos du livre (0)

9. Dispositif selon la revendication 4 **caractérisé par** un dispositif spécifiquement adapté sur les piétements (8) d'un support d'appareil d'éclairage, pouvant être symétrique au système de réglage et blocage (9) du lutrin.

10. Dispositif selon la revendication 1 **caractérisé en ce que** les étriers de maintien (3) des plateaux (1) peuvent comporter plusieurs dispositions de fixation des axes dorsaux (4) permettant de varier l'écartement des plateaux (1).

## Patentansprüche

1. Eine ein Lesepult ausbildende Einrichtung zum Präsentieren von geöffneten Büchern (0), wobei ein Optimieren der Position ihres Einbandes und des Einbandrückens in variablen Ebenen möglich ist und eine gute Planimetrie der aufgeschlagenen Seiten erreicht wird, **dadurch gekennzeichnet, dass** sie zwei Platten (1) mit frontalem Randanschlag (2) für die Aufnahme des Einbandes und des Einbandrückens des Buches (0) aufweist, wobei jede Platte mit möglichen Haltebügeln (3) versehen ist, die um eine Rückenachse (4) schwenken, dabei sichert die Beabstandung zwischen ihnen das freie Spiel für den Einbandrücken, die beiden Achsen sind mit einer orientierbaren Traverse (5) verbunden, die Vorrichtung wird komplettiert durch Schwenkanschläge (B) der Platten (1) und Federn (R), die ihr Ausbalancieren sichern.

2. Ein Lesepult ausbildende Einrichtung nach Anspruch 1, **dadurch gekennzeichnet, dass** die Traverse (5) so ausgeführt ist, dass ihr oberes Profil (6) die Drehbewegung der Platten begrenzt.

3. Ein Lesepult ausbildende Einrichtung nach dem vorangegangenen Anspruch, **dadurch gekennzeichnet, dass** auf der Traverse (5) - oder auf den Rückenachsen - ausbalancierende Federn (7) der Platten (1) befestigt sind.

4. Ein Lesepult ausbildende Einrichtung nach den Ansprüchen 1 und 2, **dadurch gekennzeichnet, dass** die Endbereiche der Traverse (5) unter der Wirkung eines Systems für Ein- und Feststellen (9) mit Beinen (8) stehen, sodass das Lesepult ebenso in der Horizontalen wie auch in der Vertikalen orientiert werden kann.

5. Ein Lesepult ausbildende Einrichtung nach Anspruch 4, **gekennzeichnet durch** ein Stützglied (8), das mittels einer geeigneten Ausnehmung (10) ein Anpassen eines Profils, das ein Gleitteil (11) bildet, oder einer Konsole (12) für die Befestigung auf einem zentralen Träger (13) oder Seitenträger (14) mit einem Einstellsystem für die Höhe mittels einer Zahnstange (15) oder eines Bügels (16) ermöglicht.

6. Ein Lesepult ausbildende Einrichtung nach Anspruch 1, **gekennzeichnet durch** mobile Plättchen (18), die gleichermassen eine Erhöhung bilden und gehalten sind von einem Winkelteil oberhalb des gewöhnlichen Randes, das die Begrenzung des Einbandes (17) des Buches bildet, um einen korrekten Anschlag des Abschnittes des Buches (0) am Randanschlag (2) der Platte (1) zu sichern.

7. Ein Lesepult ausbildende Einrichtung nach Anspruch 1, **dadurch gekennzeichnet, dass** die Traverse (5) gebildet ist von zwei Teilen, die miteinander verbunden sind durch eine Vorrichtung (C), die eine Kulissenführung ausbildet.

8. Ein Lesepult ausbildende Einrichtung nach Anspruch 1, **dadurch gekennzeichnet, dass** die ausgleichende Feder (R) gebildet ist durch eine Blattfeder, die sich auf den beiden Rückenachsen (4) abstützt und so geformt ist, dass sie ein freies Spiel am Rücken des Buches (0) ermöglicht.

9. Ein Lesepult ausbildende Einrichtung nach Anspruch 4, **gekennzeichnet durch** eine speziell an die Füße angepasste Einrichtung für ein Tragteil einer Beleuchtungseinrichtung, die symmetrisch zum System für Ein- und Feststellen (9) des Lesepultes sein kann.

10. Ein Lesepult ausbildende Einrichtung nach Anspruch 1, **dadurch gekennzeichnet, dass** die Haltebügel (3) der Platten (1) mehrere Fixierungsmittel für die Rückenachsen (4) aufweisen können, die es ermöglichen, den Abstand der Platten (1) zu variieren.

## Claims

1. Device forming a book-rest for presenting open books (o) by allowing optimization of the position of their cover and of the cover spine in variable planes, ensuring good planimetry of the exposed pages, **characterized in that** it includes two surfaces (1) with a front rim (2) for receiving the cover and the cover spine of the book (o), each of the surfaces with optional holding clamps (3) pivoting on a dorsal axis (4), the space between them providing free clearance for the spine of the book, the two axes being integral with an orientable crosspiece (5), the device being supplemented by rocking stops (B) for the surfaces (1) and springs (R) for balancing them.

2. Book-rest device according to Claim 1, **characterized in that** the crosspiece (5) is shaped so that its upper profile (6) limits the rotation of the surfaces.

3. Device according to the preceding claim, **characterized in that** springs (7) for balancing the surfaces (1) are fixed onto the crosspiece (5) - or onto the dorsal axes.

4. Device according to Claims 1 and 2, **characterized in that** the ends of the crosspiece (5) are secured by an adjustment and locking system (9) with underframes (8), it thus being possible for the book-rest to be oriented from the horizontal to practically the vertical.

5. Device according to Claim 4, **characterized by** leg systems (8) allowing, via an appropriate reservation (10), the adaptation of a profile forming a rail (11) or bracket (12) for fixing on a central (13) or lateral (14) support with a height-adjustment system by means of a rack (15) or clamp (16).

6. Device according to Claim 1, **characterized by** movable plates (18) also forming a raising block which are held by an angle-steel return above the customary rim formed by the cover edge (17) of the book in order to provide a proper stop for the section of the book (o) on the rim (2) of the surfaces (1).

7. Device according to Claim 1, **characterized in that** the crosspiece (5) consists of two parts connected by a device forming a slide (c).

8. Device according to Claim 1, **characterized in that** the balancing spring (R) consists of a blade bearing on the two dorsal axes (4) and formed so as to allow free clearance for the spine of the book (0).

9. Device according to Claim 4, **characterized by** a device specifically fitted to the leg systems (8) of a lighting-apparatus support, which may be symmetrical with the adjustment and locking system (9) of the book-rest.

10. Device according to Claim 1, **characterized in that** the clamps (3) holding the surfaces (1) may include several arrangements for fastening the dorsal axes (4), allowing the separation of the surfaces (1) to be varied.
